# EUROPÄISCHE PATENTSCHRIFT

(11) **EP 0 870 886 B1**
(45) Veröffentlichungstag und Bekanntmachung des Hinweises auf die Patenterteilung: **12.11.2003**
(21) Anmeldenummer: 98105204.6
(22) Anmeldetag: 23.03.1998
(51) Int. Cl.: E04F 21/18, E04B 9/20

(54) **Vorrichtung zur Nivellierung eines Objektes**
Device for leveling an object
Dispositif de nivelage d'un objet

(30) Priorität: 11.04.1997 CH 85297
(43) Veröffentlichungstag der Anmeldung: 14.10.1998
(73) Patentinhaber: Peterhans, Dieter, 5442 Fislisbach (CH)
(72) Erfinder: Peterhans, Dieter, 5442 Fislisbach (CH)
(74) Vertreter: Blum, Rudolf Emil Ernst

(56) Entgegenhaltungen:
- EP-A- 0 559 489
- US-A- 3 775 929
- PATENT ABSTRACTS OF JAPAN vol. 016, no. 276 (P-1374), 19.Juni 1992 & JP 04 072509 A (INOBEESHIYON SENTAA KK), 6.März 1992,

## Beschreibung

Die Erfindung betrifft eine Vorrichtung zur Nivellierung eines Objektes, ein Bezugsteil zur Montage an einem durch diese Vorrichtung abgelängten Montageelement, eine Verwendung der Vorrichtung und ein Verfahren zur Montage einer untergehängten Decke gemäss dem Oberbegriff der unabhängigen Patentansprüche.

Es ist, z.B. aus US 3 775 929, bekannt, Objekte mittels Laser zu nivellieren. Hierzu wird ein Laserstrahl von einen rotierenden Spiegel derart abgelenkt, dass er eine Bezugsebene überstreicht, die sodann als Bezugssystem für die Nivellierung eingesetzt wird.

Auf diese Weise kann zum Beispiel die Halterung für eine untergehängte Decke justiert werden. Diese Halterung besteht aus einer Vielzahl von stabartigen Montageelementen, an welchen Abhänger zur Aufnahme der Decke befestigt werden. Um die Decke zu nivellieren, werden die Abhänger so an den Montageelementen befestigt, dass sie alle den gleichen Abstand von der vom Laser definierten Bezugsebene haben. In ähnlicher Weise wird auch bei der Nivellierung von Fassaden oder Böden vorgegangen.

Auch bei der Montage schwerer Maschinen oder dergl. wird die lasergestützte Nivellierung eingesetzt. Hier werden in einem Fundament Schrauben eingegossen, deren Gewinde das Fundament überragen. Auf allen Gewinden müssen nun auf gleicher Höhe Muttern aufgeschraubt werden, auf welche die Maschine zu liegen kommt. Die Muttern werden hierzu in einem festen Abstand zur Bezugsebene des Lasers positioniert.

US 5 484 026 beschreibt eine Vorrichtung, mit welcher die Muttern automatisch gegenüber einem Laserniveau positioniert werden können. Die Positionierung der Muttern ist jedoch zeitraubend und aufwendig. Es stellt sich deshalb die Aufgabe, eine Vorrichtung bzw. ein Verfahren der eingangs genannten Art bereitzustellen, der die Nivellierungsarbeiten vereinfacht und rationeller gestaltet.

Diese Aufgabe wird vom Gegenstand von Anspruch 1 gelöst.

Die erfindungsgemässe Vorrichtung weist also in einem ersten Aspekt einen Detektor auf, mit welchem das z.B. vom Laser definierte Bezugsniveau ermittelt werden kann. Der Detektor löst einen Bezugserzeuger aus, der eine Bezugsstelle am jeweiligen Montageelement erzeugt. Im Betrieb wird die Vorrichtung dem Montageelement entlang geführt, bis sich der Bezugserzeuger an der gewünschten Position befindet. Sodann wird die Bezugsstelle automatisch erzeugt. In dieser Weise können die Montageelemente in einfacher Weise mit Bezugsstellen versehen werden. Die Bezugsstelle wird durch mechanische Bearbeitung des Montageelements erzeugt, und zwar durch Ablängen des Montageelements, was in sehr effizienter Weise möglich ist.

Vorzugsweise ist eine Haltevorrichtung vorgesehen, welche das Montageelement automatisch festhält, so dass sich das Montageelement während der Erzeugung der Bezugsstelle nicht verschiebt. Für eine Feinkorrektur der Position der Bezugsstelle sind in einer bevorzugten Ausführung Justiermittel vorgesehen, welche eine Justierung des Abstands des Bezugserzeugers zur Haltevorrichtung erlauben.

In einem anderen Aspekt der Erfindung ergibt sich eine Verbesserung der Genauigkeit, indem die Vorrichtung mit Mitteln zur Messung des Winkels des Montageelements zur Bezugsebene ausgestattet ist. Insbesondere wenn die Montageelemente schwenkbar befestigt sind, kann auf diese Weise die Neigung des Montageelements bei der Berechnung der Position der Bezugsstelle berücksichtigt werden. Es kann auch ein Distanzmesser zur Messung des Abstands der Vorrichtung von einer Wand bzw. Decke vorgesehen sein, wodurch eine genauere Korrektur möglich wird.

Die Vorrichtung eignet sich insbesondere zur Justierung einer untergehängten Decke. Vorzugsweise geschieht dies durch Ablängen der Montageelemente, wobei die Bezugsteile bzw. Abhänger in diesem Fall einen Anschlag für das Ende des Montageelements aufweisen sollten, damit sie in definierter Position am abgelängten Montageelement befestigt werden können.

Es ist auch denkbar, am Montageelement einen Anschlag auszuformen, welcher eine ortsdefinierte Montage der Bezugsteile erlaubt.

Das erfindungsgemässe Verfahren zur Montage einer untergehängten Decke erlaubt eine rationelle Nivellierung, da das Ablängen der Montageelemente sehr schnell vor sich gehen kann, worauf die Abhänger positionsgenau montiert werden können.

Weitere bevorzugte Ausführungsbeispiele sowie Anwendungen ergeben sich aus den abhängigen Ansprüchen und aus der nun folgenden Beschreibung einer Ausführung der Erfindung anhand der Figuren. Dabei zeigen:
Figur 1 einen Schnitt durch eine untergehängte Decke,
Figur 2 eine Illustration des Vorgehens beim Ablängen der Montageelemente,
Figur 3 ein Abhänger zur Montage an den Montageelementen,
Figur 4 eine zweite Ausführung eines Abhängers,
Figur 5 einen Schnitt durch den in Figur 4 dargestellten Abhänger eingeschnappt in ein Profil,
Figur 6 eine Deckenkonstruktion mit Doppelrost, Figur 7 einen Kreuzverbinder für die Deckenkonstruktion von Figur 6,
Figur 8 einen Schnitt durch eine Ausführung der erfindungsgemässen Vorrichtung, und
Figur 9 eine Illustration der Winkelkorrektur.

Im folgenden wird die Erfindung anhand der Justierung einer untergehängten Decke beschrieben. Dabei handelt es sich um eine besonders bevorzugte Anwendung. Am Schluss der Beschreibung werden jedoch noch einige der weiteren Anwendungsgebiete der Erfindung aufgezählt.

Der Grundaufbau einer untergehängten Decke ist in Figur 1 illustriert. Hierbei bezeichnet Bezugsziffer 1 die Betondecke, in der in regelmässigen Abständen Dübel 2 befestigt sind. An den Dübeln 2 hängen Montageelemente bzw. Ösendrähte 3. Am unteren Ende jedes Ösendrahts 3 ist ein Abhänger 4 befestigt. Die Abhänger 4 sind in Schienen 5 eingehängt, welche ihrerseits die untergehängte Decke 6 tragen.

Damit die untergehängte Decke gut nivelliert ist, müssen die Ösendrähte alle auf gleicher Höhe abgeschnitten werden. Dies geschieht in der in Figur 2 illustrierten Weise.

Zuerst werden die Ösendrähte 3 aufgehängt. Sodann wird eine Laser-Justiervorrichtung 8 bekannter Art montiert. Diese erzeugt einen Laserstrahl, der mit einer angetriebenen Spiegelmechanik auf eine horizontale Ebene 9 aufgefächert wird und dort ein Lichtfeld erzeugt. Diese Ebene 9 wird im folgenden als Bezugsniveau bezeichnet.

Das Bezugsniveau wird nun verwendet, um die Ösendrähte 3 alle auf gleicher Höhe abzulängen. Hierzu werden die Ösendrähte in einem Abstand d vom Bezugsniveau abgeschnitten. Dies geschieht mit einer weiter unten beschriebenen Vorrichtung.

Nach dem Ablängen werden die Abhänger 4 an den Ösendrähten 3 befestigt. Wie aus Figur 3 ersichtlich, besitzt jeder Abhänger 4 zwei Arme 8, 9. Im oberen Arm 8 ist ein Loch 10 angeordnet, dessen Innendurchmesser geringfügig grösser als der Aussendurchmesser der Ösendrähte 3 ist. Am unteren Arm 9 ist ein nach oben offener, unten geschlossener, zylindrischer Schuh 11 befestigt.

Zum Montieren des Abhängers 4 am Ösendraht 3 wird dessen oberer, schräg verlaufender Arm etwas nach unten gedrückt, so dass das Loch 10 etwa senkrecht zur Längsachse des Ösendrahts steht und dieser eingeführt werden kann. Sodann wird der Abhänger 4 soweit nach oben geschoben, bis das untere Ende des Ösendrahts in den Schuh 11 eingeführt wird und am unteren Arm 9 anstösst. Nun wird der obere Arm 8 losgelassen, so dass sich der Ösendraht 3 im Loch 10 verkantet, wodurch eine kraftschlüssige Verbindung entsteht.

Somit bildet also der untere Arm 9 einen Anschlag, der die Position des Abhängers 4 am Ende des Ösendrahts 3 definiert.

Sodann können die Schienen 5 in den Haken 12 der Abhänger 4 eingehängt werden.

Die Figuren 4 und 5 zeigen eine alternative Ausführung des Abhängers 4. Dieser besteht aus einer zentralen Platte 13 mit zwei seitlichen Federarmen 14. In der Mitte der zentralen Platte 13 ist eine Oeffnung 15 ausgespart, durch welche der Ösendraht 3 eingeschoben werden kann. An der Unterseite der Oeffnung 15 ist ein Haltemechanismus für den Ösendraht angeordnet, bestehend aus zwei seitlichen Federrasten 16, die den eingeschobenen Ösendraht 3 zugfest halten, und einem Bügel 17, der den Anschlag für das Ende des Ösendrahts 3 bildet.

Wie in Figur 5 dargestellt, wird diese Ausführung des Abhängers mit den Federarmen 14 in die Profilschiene 5 eingeschnappt.

Die Ausführung des Abhängers nach Fig. 4 und 5 erlaubt eine Montage mit sehr geringer Abhängehöhe, d.h. die Schiene 5 kann sehr nahe an der Betondecke 1 montiert werden. Dies wird dadurch erreicht, dass der aus den Teilen 15-17 bestehende Befestigungsmechanismus im Profil der Schiene 5 versenkt wird, indem die Oberkanten 14a der Federarme 14 den höchsten Punkt des Abhängers bilden.

Figur 6 zeigt eine Deckenkonstruktion mit Doppelrost, d.h. zur Stabilisierung der untergehängten Decke 6 sind Querprofile 5a und Längsprofile 5b vorgesehen. Die Ösendrähte 3 mit den Abhängern 4 sind in den Querprofilen 5a eingehängt.

Zur Verbindung der Querprofile 5a und der Längsprofile 5b sind an den Kreuzungspunkten Kreuzverbinder 18 vorgesehen, von denen einer in Fig. 7 dargestellt ist. Die Kreuzverbinder sind als Bügel ausgestaltet mit zwei Seitenarmen 18a, 18b, welche im jeweiligen Längsprofil 5b eingehängt sind, und einem Mittelteil 18c, der das Querprofil 5a umgreift. Im Mittelteil 18c ist eine Schlitzöffnung 18d vorgesehen, die sich von einer Seitenkante 18e des Kreuzverbinders bis mindestens in die Mitte erstreckt. Sie dient zur Aufnahme eines Ösendrahts 3, für den Fall, dass ein Kreuzverbinder 18 gerade über einem Abhänger 4 zu liegen kommt. Dies hat den Vorteil, dass alle Ösendrähte in genau senkrechter Lage montiert werden können, wodurch deren im folgenden diskutierte Ablängung vereinfacht wird.

Figur 8 zeigt eine Vorrichtung zum Ablängen der Ösendrähte. Sie besitzt ein Gehäuse 15, welches vorzugsweise von zylindrischer oder rechteckiger Form ist. An der Oberseite des Gehäuses 15 ist ein Trichter 16 mit zentraler oberer Öffnung 17 ausgeformt. Die obere Öffnung 17 setzt sich in einem ersten Rohrabschnitt 18 fort. Koaxial dazu sind im Inneren der Vorrichtung weitere Rohrabschnitte 19 und 20 vorgesehen, die in einer unteren Öffnung 21 münden. Die Öffnungen 17 und 21 und die Rohrabschnitte 18 - 20 bilden eine Führung zum Einführen eines Ösendrahts 3.

Im Inneren des Geräts sind eine Haltevorrichtung 23 und eine Schneidevorrichtung 24 angeordnet.

Die Haltevorrichtung 23 ist fest mit dem Gehäuse 15 verbunden. Sie weist zwei Haltebacken 25 auf, deren dem Ösendraht zugewandte Enden mit Kunststoff oder Gummi gepolstert sind. Mit Hilfe eines Antriebs, von dem nur zwei Antriebsräder 26 zu sehen sind, können die Haltebacken radial gegen den Ösendraht 3 ausgefahren werden und diesen festhalten.

Die Abläng- bzw. Schneidevorrichtung 24 ist auf Stangen 27 gelagert, derart, dass sie in Längsrichtung verschoben werden kann. Hierzu ist ein Antrieb 28 mit Schraubengetriebe 29 vorgesehen.

Die Abläng- bzw. Schneidevorrichtung 24 weist zwei Messer 31 auf, deren Schneidekanten dem Ösendraht zugewandt sind. Mit Hilfe eines weiteren Antriebs, von dem nur zwei Antriebsräder 32 zu sehen sind, können die Haltebacken radial gegen den Ösendraht 3 ausgefahren werden um diesen abzuschneiden.

An der Aussenseite des Gehäuses 15 ist ein Detektor 34 angeordnet, mit dem der Strahl der Laser-Justiervorrichtung 8 detektiert werden kann. Vorzugsweise handelt es sich dabei um ein eindimensionales CCD-Array oder Photodiodenarray, welches sich parallel zum Ösendraht 3 erstreckt, so dass die Höhe des Bezugsniveaus 9 über einen gewissen Bereich festgestellt werden kann. Zur Erweiterung dieses Messbereichs kann der Detektor 34 auf einer Schiene 35 montiert werden, derart, dass er in verschiedenen Positionen am Gehäuse befestigbar ist. Eine solche alternative Position 34' ist gestrichelt dargestellt.

Am Gehäuse 15 ist ausserdem eine Eingabetastatur 36 mit Anzeige 37 angeordnet. Über diese Tastatur kann der Abstand d der Schnittebene vom Bezugsniveau 9 eingegeben werden (vgl. Fig. 2), entweder als direkte Grösse oder unter Angabe anderer Informationen, aus denen sich diese Grösse herleiten lässt, wie z. B. des verwendeten Abhänger- bzw. Deckentyps und des Abstands des Bezugsniveaus von der Decke.

Am Gehäuse 15 ist ferner ein Stab 38 befestigt, mittels welchem das Gerät vom Boden aus an die Decke geführt werden kann.

Im Innern des Gehäuses ist eine Steuerelektronik 40, sowie ein Neigungsmesser 41 und ein Ultraschall-Distanzmesser 42, deren Aufgaben weiter unten erläutert werden.

Bei der Anwendung wird das Gerät von unten an einen der Ösendrähte 3 geführt. Dank der Trichterform 16 wird der Ösendraht 3 zur Öffnung 17 geleitet. Wird das Gerät weiter nach oben bewegt, so gelangt der Ösendraht 3 in die Rohrabschnitte 18 - 20 und tritt schliesslich am unteren Ende des Gehäuses aus. Sobald das Bezugsniveau 9 in den vorgesehenen Bereich des Detektors 34 gelangt, betätigt die Steuerelektronik 40 die Haltevorrichtung 23, die Haltebacken 25 werden ausgefahren und halten den Ösendraht fest. Sodann wird, in Abhängigkeit der genauen Position des Bezugsniveaus 9 auf den Detektor 34 und des Neigungswinkels des Geräts die Schneidevorrichtung mittels des Antriebs 28 so justiert, dass er sich auf der gewünschten Ablängehöhe des Ösendrahts 3 befindet. Sodann werden die Messer 31 betätigt um den Ösendraht 3 abzulängen. Schliesslich werden die Messer 31 und die Haltebakken 25 wieder zurückgezogen und geben den Ösendraht frei.

Wenn der Ösendraht genau senkrecht zum Bezugsniveau steht, d.h. wenn er sich genau in vertikaler Richtung erstreckt, so kann die Ablängehöhe des Ösendrahts 3 direkt aus der Position des Bezugsniveaus 9 und dem gewünschten Abstand d berechnet werden.

Wird das Gerät jedoch von Hand geführt, so ist eine vertikale Ausrichtung nicht garantiert, und es ist möglich, dass der Ösendraht 3 beim Ablängen unter einem Winkel α zur Vertikalrichtung steht, wie dies in Figur 9 dargestellt ist. Zu diesem Zweck ist im Gerät der Neigungsmesser 41 vorgesehen, der den Neigungswinkel α misst. Gleichzeitig dient der Distanzmesser 42 zur Bestimmung des Abstands h der Schneideebene 45 von der Oberdecke 1. Aus den Grössen α und h, sowie aus fest eingespeicherten Angaben zur Geometrie des Geräts und der Position des Detektors 34 am Gerät kann sodann ein Korrekturwert x ermittelt werden, der zum Abstand d zu addieren ist, bevor der Ösendraht 3 abgelängt wird.

Die hier beschriebene Vorrichtung kann mit kleinen Abänderungen auch zum Ablängen von Gewindestangen verwendet werden, falls diese anstelle von Ösendrähten als Montageelemente Anwendung finden. Generell können verschiedenste Typen von stabförmigen Montageelementen in entsprechender Weise abgelängt werden.

Es ist auch denkbar, dass das Gerät die Montageelemente nicht ablängt sondern in anderer Weise bearbeitet. So kann das Montageelement zum Beispiel gequetscht werden, so dass auf der gewünschten Höhe ein mechanischer Anschlag entsteht, bei welchem die Abhänger montiert werden. Ein erfindungsgemässes Gerät kann die Abhänger auch selbst montieren, in welchem Fall ein Ablängen, Quetschen oder dergleichen unter Umständen entfallen kann.

Das Gerät kann überall dort eingesetzt werden, wo ein Objekt auf stabartigen Montageelementen nivelliert werden muss. Dies ist beispielsweise bei vorgehängten Fassaden der Fall, aber auch bei gewissen Bodenkonstruktionen oder bei der Montage grösserer Maschinen.

Je nach Anwendung können über die Tastatur 36 weitere Parameter eingegeben werden. Wenn zum Beispiel eine untergehängte Schrägdecke zu nivellieren ist, so kann der Winkel der Decke gegenüber der Horizontalen angegeben werden.

Der Detailaufbau der Geräts ist denn jeweiligen Anforderungen anzupassen.

Der in Figur 8 dargestellte Aufbau des Geräts kann in verschiedenen Punkten abgewandelt werden. So kann der Detektor 34 und/oder die Tastatur 36 auch an der Stange 38 angeordnet werden. Es können auch mehrere Detektoren 34 vorgesehen werden, so dass eine Messung unabhängig vom Ort der Laser-Justiervorrichtung 8 möglich ist. Vorzugsweise wird der Detektor (bzw. die Detektoren) möglichst nahe an der Achse des Montageelements 3 angeordnet, so dass ein möglichst kleiner Winkelfehler entsteht, wenn dass Gerät schief gehalten wird.

Die Stange 38 kann auch axial am Gehäuse 15 befestigt werden und z. B. einen Abführkanal für abgeschnittene Stücke des Ösendrahts bilden.

Vorzugsweise wird das Gerät mit einem akustischen Signalgeber ausgerüstet, welcher bei erfolgreicher Ablängung bzw. Markierung des Montageelements ein Signal erzeugt.

Je nach Anwendung ist es auch denkbar, Antriebsmittel zum automatischen Einzug des Montageelements in das Gerät vorzusehen, derart, dass das Gerät nicht von Hand dem Montageelement entlanggeführt werden muss.

Grösse und Gewicht des Geräts sind so gewählt, dass es bequem mit einer Hand bedient werden kann.

In der hier beschriebenen Ausführung wird das Bezugsniveau von einem Laser festgelegt. Es ist jedoch auch denkbar, dass dies in anderer Weise geschieht, z.B. mittels Triangulation oder durch mechanische Mittel, wobei der Detektor 34 entsprechend anzupassen ist.

## Patentansprüche

1. Vorrichtung zur Nivellierung eines Objektes, insbesondere einer untergehängten Decke (6), wobei das Objekt mittels stabartiger Montageelemente (3) gehalten ist, die Vorrichtung umfassend einen Detektor (34) zur Ermittlung eines Bezugsniveaus (9), Führungsmittel (16 - 21) zur längsverschiebbaren Führung eines der Montageelemente (3) und einen Bezugserzeuger (24), welcher durch den Detektor (34) auslösbar ist zur automatischen Erzeugung einer Bezugsstelle am jeweiligen Montageelement (3), **dadurch gekennzeichnet, dass** der Bezugserzeuger (24) als Schneidevorrichtung zum Ablängen des Montageelements ausgestaltet ist.

2. Vorrichtung nach Anspruch 1, **dadurch gekennzeichnet, dass** sie eine Haltevorrichtung (23) aufweist, welche durch den Detektor (34) auslösbar ist zum automatischen Festhalten des Montageelements (3), insbesondere während der Erzeugung der Bezugsstelle.

3. Vorrichtung nach Anspruch 2, **dadurch gekennzeichnet, dass** sie Justiermittel (28, 29) aufweist zur automatischen Justierung des Bezugserzeugers (23) relativ zur Haltevorrichtung (24).

4. Vorrichtung nach einem der vorangehenden Ansprüche, **dadurch gekennzeichnet, dass** die Führungsmittel (16 - 21) eine im wesentlichen trichterförmige Einführöffnung (16) aufweisen.

5. Vorrichtung nach einem der vorangehenden Ansprüche, **dadurch gekennzeichnet, dass** der Detektor (34) in mindestens zwei unterschiedlichen Positionen an der Vorrichtung anordenbar ist.

6. Vorrichtung nach einem der vorangehenden Ansprüche, **dadurch gekennzeichnet, dass** sie Mittel (41) zur Messung eines Winkels des Montageelements (3) relativ zum Bezugsniveau (9) aufweist, insbesondere dass sie einen Neigungsdetektor aufweist, mittels welchem die Neigung des Montageelements (3) gegenüber der Vertikalen ermittelbar ist.

7. Vorrichtung nach einem der vorangehenden Ansprüche, **dadurch gekennzeichnet, dass** sie einen Distanzmesser (42) zur Messung des Abstands der Vorrichtung von einer Wand bzw. Decke aufweist.

8. Vorrichtung nach einem der vorangehenden Ansprüche, **dadurch gekennzeichnet, dass** der Bezugserzeuger (23) eine Steuerung (42) mit Eingabemitteln (36) aufweist, mittels welchen ein gewünschter Abstand (d) der Bezugstelle vom Bezugsniveau (9) festlegbar ist.

9. Vorrichtung nach einem der vorangehenden Ansprüche, **gekennzeichnet durch** ein Gehäuse (15) und eine am Gehäuse angeordnete Haltestange (38).

10. Vorrichtung nach einem der vorangehenden Ansprüche, **dadurch gekennzeichnet, dass** der Detektor (34) ausgestaltet ist zur Detektion eines durch einen Laser erzeugten Niveaus.

11. Vorrichtung nach einem der vorangehenden Ansprüche, **gekennzeichnet durch** Mittel (41) zur Messung eines Winkels des Montageelements (3) relativ zum Bezugsniveau (9).

12. Vorrichtung nach Anspruch 11, **gekennzeichnet durch** einen Neigungsdetektor zur Messung der Neigung des Montageelements (3) gegenüber der Vertikalen.

13. Verwendung der Vorrichtung nach einem der Ansprüche 1 bis 12 zum Ablängen von Montageelementen für eine untergehängte Decke.

14. Verfahren zur Montage einer untergehängten Decke (6), welche über Abhänger (4) an stabartigen Montageelementen (3) befestigt wird **dadurch gekennzeichnet, dass** mittels der Vorrichtung nach einem der Ansprüche 1 bis 12 die montierten Montageelemente (3) alle auf ein Ablängniveau abgelängt werden und dass sodann an den abgelängten Enden der Montageelemente (3) die Abhänger (4) zum Befestigen der untergehängten Decke (6) montiert werden.

15. Verfahren nach Anspruch 14, **dadurch gekennzeichnet, dass** das Ablängniveau mittels eines laserdefinierten Niveaus festgelegt wird und dass über jedes Montageelement eine Vorrichtung geführt wird, welche das laserdefinierte Niveau detektiert und das jeweilige Montageelement (3) entsprechend ablängt.

16. Verfahren nach einem der Ansprüche 14 oder 15, **dadurch gekennzeichnet, dass** vor dem Ablängen die Neigung jedes Montageelements (3) gemessen und zur Korrektur der Ablängehöhe verwendet wird.

17. Verwendung eines Bezugsteils im Verfahren nach einem der Ansprüche 14 - 16, **dadurch gekennzeichnet, dass**, dass der Bezugsteil am Montageelement (3) befestigt wird und einen Anschlag (6, 17) für ein Ende des Montageelements (3) aufweist, zur ortsdefinierten Anordnung des Bezugsteils am Ende des Montageelements (3).

18. Verwendung nach Anspruch 17 **dadurch gekennzeichnet, dass** der Bezugsteil Befestigungsmittel (16) zur Befestigung des Montageelements und einen Einhängemechanismus (14a) zum Einhängen einer U-förmigen Profilschiene aufweist, wobei der Einhängemechanismus derart ausgestaltet ist, dass sich zumindest der Anschlag (17) und die Befestigungsmittel (16) im wesentlichen im Innern eines in den Einhängemechanismus eingehängten Profils zu liegen kommen, vorzugsweise indem der Einhängemechanismus (14a) höher als der Anschlag (17) und die Befestigungsmittel (16) reicht, insbesondere indem der Einhängemechanismus (14a) den höchsten Teil des Bezugsteils bildet.

## Claims

1. Device for levelling an object, in particular a suspended ceiling (6), which object is held by means of rod-like mounting members (3), said device comprising a detector (34) for detecting a reference level (9), guiding means (16 - 21) for longitudinally displaceably guiding one of said mounting members (3), and a reference generating means (24) that can be actuated by said detector (34) for automatically generating a reference point on the mounting member (3) **characterised in that** the reference generating means (24) is designed as cutting device for shortening the mounting member.

2. Device of claim 1 **characterised in that** it comprises a holder mechanism (23) that can be actuated by the detector (34) for automatically holding the mounting member (3), in particular while generating the reference point.

3. Device of claim 2 **characterised in that** it comprises adjustment means (28, 29) for automatically adjusting the reference generating means (23) in respect to the holder mechanism (24).

4. Device of any of the preceding claims **characterised in that** the guiding means (16 - 21) comprises a substantially funnel-shaped input opening (16).

5. Device of any of the preceding claims **characterised in that** the detector (34) can be mounted in at least two different positions on the device.

6. Device of any of the preceding claims **characterised in that** it comprises means (41) for measuring an angle between the mounting member (3) and the reference level (9), in particular that it comprises an inclination detector by means of which the inclination between the mounting member (3) and a vertical direction can be determined.

7. Device of any of the preceding claims **characterised in that** it comprises a distance detector (42) for detecting the distance of the device from a wall or ceiling.

8. Device of any of the preceding claims **characterised in that** the reference generating means (23) comprises a control (42) with input means (36) by means of which a desired distance (d) from the reference point to the reference level (9) can be defined.

9. Device of any of the preceding claims **characterised by** a housing (15) and a holder rod (38) mounted to the housing.

10. Device of any of the preceding claims **characterised in that** the detector (34) is designed for detecting a level generated by a laser.

11. Device of any of the preceding claims **characterized by** means (41) for measuring an angle of the mounting member (3) in relation to the reference level (9).

12. The device of claim 11 **characterised by** an inclination detector for measuring the inclination of the mounting member (3) in respect to the vertical direction.

13. Use of the device of any of the claims 1 to 12 for shortening mounting members for a suspended ceiling.

14. Method for mounting a suspended ceiling (6), which is attached to rod-like mounting members (3) by means of suspension members (4), **characterized in that** by means of the device of one of the claims 1 to 12 the mounted mounting members (3) are all shortened to a shortening level and that then the suspension members (4) are mounted to the shortened ends of the mounting members (3) for attaching the suspended ceiling (6).

15. Method of claim 14 **characterized in that** the shortening level is defined by means of a laser defined level and that a device is slid over each mounting member, which device detects the laser defined level and shortens the mounting member (3) correspondingly.

16. The method of one of the claims 14 or 15 **characterised in that**, before shortening, the inclination of each mounting member (3) is measured and used for correcting the shortening level.

17. Use of a reference member in the method of any of the claims 14 to 16 **characterised in that** the reference member is attached to the mounting member (3) and comprises a stop (6, 17) for an end of the mounting member (3) for a position defined arrangement of the reference member at the end of the mounting member (3).

18. Use of claim 17 **characterised in that** the reference member comprises attaching means (16) for attaching the mounting member and a hooking mechanism (14a) for hooking into a U-shaped profile bar, wherein the hooking mechanism is designed such that at least the stop (17) and the attaching means (16) are located within a profile hooked into the hooking mechanism, preferably because the hooking mechanism (14a) reaches higher than the stop (17) and the attaching means (16), in particular because the hooking mechanism (14a) forms the highest part of the reference member.

## Revendications

1. Dispositif pour le nivellement d'un objet, en particulier d'un plafond suspendu (6), l'objet étant soutenu par des éléments de montage (3) en forme de tiges, le dispositif comportant un détecteur (34) pour déterminer un niveau de référence (9), des moyens de guidage (16-21) pour guider longitudinalement un des éléments de montage (3), ainsi qu'un organe de marquage (24) pouvant être activé par le détecteur (34) pour former automatiquement un marquage de référence sur ledit élément de montage (3), **caractérisé en ce que** l'organe de marquage (24) est réalisé sous forme d'un dispositif de coupe servant à mettre l'élément de montage à la longueur désirée.

2. Dispositif selon la revendication 1, **caractérisé en ce qu'**il comporte un dispositif de maintient (23) pouvant être activé par le détecteur (34) afin d'immobiliser le dispositif de nivellement sur l'élément de montage (3), en particulier pendant le marquage.

3. Dispositif selon la revendication 2, **caractérisé en ce qu'**il comporte des moyens d'ajustage (28, 29) pour ajuster automatiquement l'organe de marquage (23) par rapport au dispositif de maintient (24).

4. Dispositif selon une des revendications précédentes, **caractérisé en ce que** les moyens de guidage (16 - 21) comportent une ouverture d'insertion (16) essentiellement en forme d'entonnoir.

5. Dispositif selon une des revendications précédentes, **caractérisé en ce que** le détecteur (34) peut être disposé en au moins deux positions distinctes sur le dispositif de nivellement.

6. Dispositif selon une des revendications précédentes, **caractérisé en ce qu'**il comprend des moyens (41) pour mesurer un angle entre l'élément de montage (3) et le niveau de référence, et en particulier **en ce qu'**il comprend un détecteur d'inclinaison permettant de mesurer l'inclinaison de l'élément de montage (3) par rapport à la verticale.

7. Dispositif selon une des revendications précédentes, **caractérisé en ce qu'**il comprend un télémètre (42) pour mesurer la distance du dispositif de nivellement jusqu'à un mur, respectivement jusqu'au plafond.

8. Dispositif selon une des revendications précédentes, **caractérisé en ce que** l'organe de marquage (23) comporte des moyens de commande (42) avec un dispositif d'entrée de données (36) permettant de spécifier une distance désirée (d) entre le marquage et le niveau de référence (9).

9. Dispositif selon une des revendications précédentes, **caractérisé par** un boîtier (15) et une colonne de support (38) agencée sur le boîtier.

10. Dispositif selon une des revendications précédentes, **caractérisé en ce que en ce que** le détecteur (34) est agencé pour détecter un niveau généré par un laser.

11. Dispositif selon une des revendications précédentes, **caractérisé par** des moyens (41) pour mesurer un angle de l'élément de montage (3) par rapport au niveau de référence(9).

12. Dispositif selon la revendication 11, **caractérisé par** un clinomètre pour mesurer l'inclinaison de l'élément de montage (3) par rapport à la verticale.

13. Utilisation d'un dispositif selon une des revendications 1 à 12 pour mettre à la longueur des éléments de montage d'un plafond suspendu.

14. Procédé pour le montage d'un plafond (6) suspendu à des éléments de montage (3) en forme de tiges par l'intermédiaire d'organes de suspension (4) **caractérisé en ce qu'**on utilise le dispositif selon une des revendications 1 à 12 pour mettre tous les éléments de montage (3) montés à une longueur voulue et qu'on fixe ensuite les organes de support (4) aux extrémités trenconnées des éléments de montage (3) pour y attacher le plafond suspendu(6).

15. Procédé selon la revendication 14, **caractérisé en ce que** le niveau de la mise à la longueur est déterminé au moyen d'un niveau défini par laser, et qu'on engage sur chaque élément de montage un dispositif qui détecte le niveau déterminé par laser et met l'élément de montage (3) en question à la longueur voulue en fonction dudit niveau.

16. Procédé selon une des revendications 14 ou 15, **caractérisé en ce qu'**on mesure avant la mise à la longueur voulue l'inclinaison de chaque élément de montage (3) et qu'on utilise cette mesure pour corriger la mise à la longueur.

17. Utilisation d'un repère pour la réalisation du procédé selon une des revendications 14 à 16, **caractérisé en ce que** l'on fixe ce repère sur l'élément de montage (3) et qu'il comporte une butée (6, 17) pour une extrémité de l'élément de montage afin de déterminer la position spatiale du repère à l'extrémité de l'élément de montage (3).

18. Utilisation selon la revendication 17, **caractérisé en ce que** le repère comporte des moyens de fixation (16) pour sa fixation à l'élément de montage, ainsi qu'un mécanisme d'accrochage (14a) pour l'accrochage d'un rail profilé en U, le mécanisme d'accrochage étant agencé pour qu'au moins la butée (17) et les moyens de fixation (16) viennent se loger essentiellement à l'intérieur d'un profilé accroché sur le mécanisme d'accrochage, de préférence de façon à ce que ce dernier (14a) s'étende plus haut que la butée (17) et les moyens de fixation (16), en particulier de façon à ce que le mécanisme d'accrochage (14a) forme la partie la plus élevée du repère.
